# EUROPÄISCHE PATENTSCHRIFT

(11) **EP 1 331 699 B1**
(45) Veröffentlichungstag und Bekanntmachung des Hinweises auf die Patenterteilung: **30.11.2005**
(21) Anmeldenummer: 03000293.5
(22) Anmeldetag: 09.01.2003
(51) Int. Cl.: H01R 13/453, H01R 13/50

(54) **Berührungsschutzvorrichtung für eine Schutzkontakt-Steckdose mit federbelastetem Drehschieber**
Finger-proof contact device for a security socket having a springly mounted rotating shutter
Dispositif de protection pour un prise de sécurité ayant un organe pivotant avec ressort de rappel

(30) Priorität: 23.01.2002 DE 10202341
(43) Veröffentlichungstag der Anmeldung: 30.07.2003
(73) Patentinhaber: ABB PATENT GmbH, 68526 Ladenburg (DE)
(72) Erfinder: Hensel, Maic, Dipl.-Ing., 58553 Halver (DE); Scheib, Andreas, Dipl.-Ing., 58239 Schwerte (DE); Lisson, Werner, Dipl.-Ing., 58093 Hagen (DE); Schulte-Lippern, Günter, Dipl.-Ing., 58513 Lüdenscheid (DE)
(74) Vertreter: Miller, Toivo

(56) Entgegenhaltungen:
- EP-A- 0 746 058
- EP-A- 0 856 390
- DE-A- 4 003 130
- DE-U- 7 321 203
- DE-U- 29 811 503

## Beschreibung

Die Erfindung bezieht sich auf eine Berührungsschutzvorrichtung für eine Schutzkontakt-Steckdose mit federbelastetem Drehschieber gemäß dem Oberbegriff des Anspruchs 1. Die Erfindung kann beispielsweise bei Unterputz-Steckdosen verwendet werden.

Handelsübliche Steckdosen mit erhöhtem Berührungsschutz entsprechen der E DIN VDE 0624-1, wobei der erhöhte Berührungsschutz durch Verwendung eines Schutzschiebers verwirklicht wird. Dieser Schutzschieber schirmt automatisch die spannungsführenden Kontakte der Steckdose ab, sobald der Stecker aus der Steckdose herausgezogen wird. Der Berührungsschutz ist so beschaffen, daß er nicht in einfacher Art und Weise durch Einführen von anderen Gegenständen als Steckern in die Steckdose umgangen werden kann. Beim Einführen eines geeigneten Steckers wird der Berührungsschutz über eine "schiefe Ebene" geöffnet und die Steckerstifte kommen ordnungsgemäß mit den spannungsführenden Kontakten der Steckdose in Berührung. Beim Herausziehen des Steckers drückt eine Rückstellfeder den Berührungsschutz zurück in seine die Steckeröffnungen verschließende, schützende Position.

Aus der DE-PS20 38 508 ist, gemäß Oberbegriff des Anspruchs 1, eine elektrische Sicherheitssteckdose bekannt, bei welcher ein Drehschieber zur Abdeckung von Steckeröffnungen zur Einführung von Stekkerstiften dient, wobei der Drehschieber von einer Schenkelfeder beaufschlagt wird, um die zur Rückstellung in die geschlossene Position erforderliche Federkraft zur Verfügung zu stellen.

Der Erfindung liegt die Aufgabe zugrunde, eine Berührungsschutzvorrichtung mit Drehschieber für eine Schutzkontakt-Steckdose der eingangs genannten Art anzugeben, welche vollautomatisch montierbar ist.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß bei der vorgeschlagenen Berührungsschutzvorrichtung die Anzahl der verwendeten Teile sowie die Teile- und die Montagekosten sehr gering gehalten werden. Es ist nicht erforderlich, eine separate Rückstellfeder zu fertigen und zu montieren. Der vorgeschlagene Drehschieber ist weitgehend symmetrisch ausgebildet, so daß sich auch hierdurch eine Erleichterung bei der Montage ergibt.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine prinzipielle Darstellung der Komponenten der Berührungsschutzvorrichtung,
- Fig. 2: eine Sicht auf die Berührungsschutzvorrichtung bei geschlossener Position,
- Fig. 3: eine Sicht auf die Berührungsschutzvorrichtung bei geöffneter Position.

In Fig. 1 ist eine prinzipielle Darstellung der Komponenten der Berührungsschutzvorrichtung dargestellt. Es ist die Rückseite eines Steckdoseneinsatzes 1 (C-Scheibe) einer Schutzkontakt-Steckdose zu erkennen, wobei an dieser Rückseite ein Berührungsschutz-Unterteil 2 ausgebildet - vorzugsweise einstückig angeformt - ist. Weitere Hauptkomponenten der Berührungsschutzvorrichtung sind ein Drehschieber 8 und eine Berührungsschutz-Abdeckung 15.

Das Berührungsschutz-Unterteil 2 weist einen (auch zur Befestigung des Sockels dienenden) zentralen Zapfen 3 mit Rastverbindung 4 auf, welcher in eine korrespondierende Bohrung 16 der Berührungsschutz-Abdeckung 15 eingreift, wobei entweder durch die Rastverbindung (Schnappverbindung) selbst oder mittels zusätzlicher geeigneter Befestigungsmittel (beispielsweise eine auf ein Gewinde des Zapfens 2 schraubbare Mutter) eine formschlüssige Verbindung zwischen Berührungsschutz-Unterteil 2 und Berührungsschutz-Abdeckung 15 erfolgt. Der in den Innenraum zwischen Berührungsschutz-Unterteil 2 und Berührungsschutz-Abdeckung 15 eingelegte Drehschieber 8 ist mit seiner zentralen Bohrung 9 auf den Zapfen 3 aufgesteckt und derart zwischen einer geschlossenen Position und einer geöffneten Position drehbar beweglich.

Das Berührungsschutz-Unterteil 2 weist zwei Führungsschienen 5, 6 für den Eingriff von Federarmen 12, 13 des Drehschiebers 8 auf. Diese Federarme 12, 13 sind an den Hauptkörper des Drehschiebers, d. h. an Seitenarmen 10, 11 des Drehschiebers 8 angeformt, wobei diese Seitenarme 10, 11 bei geschlossener Position eine Abdeckung von Steckeröffnungen (siehe Ziffer 7 in Fig. 3) sicherstellen. Die Führungsbahnen der Führungsschienen 5, 6 führen zum Aufbau von Federkräften in den Federarmen 12, 13 während der Drehung des Drehschiebers 8, wobei diese Federkräfte nach Entfernung der Steckerstifte aus dem Steckdoseneinsatz eine selbsttätige Rückstellung des Drehschiebers 8 bewirken.

Der Drehschieber 8 ist als Einkomponenten-Spritzgießteil oder als 2K-Spritzgiessteil (Zwei-Komponenten-Spritzgiessteil) ausgeführt. Bei Ausgestaltung als 2K-Spritzgiessteil wird die harte Komponente (Bildung der Seitenarme) dabei beispielsweise durch ein Polycarbonat und die weiche Komponente (Bildung der Federarme) beispielsweise durch ein Elastomer, thermoplastisches Elastomer oder Silikon gebildet.

In Fig. 1 sind des weiteren Steckeröffnungen 17 in der Berührungsschutz-Abdeckung zu erkennen, welche das Einstecken von Steckerstiften in den Sockel bei geöffneter Position der Berührungsschutzvorrichtung ermöglichen.

In Fig. 2 ist eine Sicht auf die Berührungsschutzvorrichtung bei geschlossener Position dargestellt (bei abgenommener Berührungsschutz-Abdeckung). Die beiden Federarme 12, 13 greifen über die Anfangsbereiche der Führungsschienen 5, 6 des Berührungsschutz-Unterteils 2 und drücken mit relativ geringer Federkraft gegen diese Führungsschienen. Die Steckeröffnungen (siehe Ziffer 7 in Fig. 3) werden durch die beiden Seitenarme 10, 11 des Drehschiebers 8 verschlossen.

Der Drehschieber 8 weist als schiefe Ebenen ausgebildete Eingriffsmulden für die Steckerstifte eines Steckers auf. Werden gleichzeitig beide Steckerstifte in die Steckeröffnungen (siehe Ziffer 7 in Fig. 3) des Steckdoseneinsatzes 1 eingesteckt, wird gegen die Federkraft der Federarme 12, 13 eine Drehbewegung des Drehschiebers 8 bewirkt, welche zur Öffnung der Berührungsschutzvorrichtung führt. Dabei erhöht sich - bedingt durch die speziell ausgestaltete Führung der Federarme 12, 13 längs der Führungsschienen 5, 6 - die wirksame Federkraft der Federarme 12, 13 mit fortschreitender Drehung des Drehschiebers 8. Um die während der Drehbewegung des Drehschiebers 8 wirksame Reibung zu reduzieren, sind die Spitzen beider Federarme 12, 13 mit Nokken 14 versehen, welche reibungsarm längs der Führungsschienen 5, 6 gleiten (siehe Fig. 1).

In Fig. 3 ist eine Sicht auf die Berührungsschutzvorrichtung bei geöffneter Position dargestellt (bei abgenommener Berührungsschutz-Abdeckung). Die Seitenarme 10, 11 des Drehschiebers 8 sind um einen Winkel von beispielsweise 40° - 45° gegenüber der in Fig. 2 gezeigten geschlossenen Position verdreht, wodurch die Steckeröffnungen 7 vollständig geöffnet werden, so daß die Steckerstifte in den Sockel des Steckdoseneinsatzes greifen können. Der Abstand zwischen den Enden der Federarme 12, 13 und den Seitenarmen 10, 11 hat sich - bedingt durch die spezielle Anordnung und den Verlauf der Führungsschienen 5, 6, des Berührungsschutz-Unterteils 2 - vergrößert, d. h. die Federarme 12, 13 befinden sich in gespanntem Zustand. Nach dem Herausziehen des Steckers dreht sich der Drehschieber 8 - bedingt durch die aufgebaute und sich während der Drehbewegung entspannende Federkraft der Federarme 12, 13 selbsttätig wieder in die geschlossene Position.

Die Seitenarme 10, 11 des Drehschiebers 8 weisen abgesetzte Kanten an den Rändern der Eingriffsmulden auf, die bei einseitig belastetem Drehschieber in die Steckeröffnungen eingreifen und dort verrasten. Wird nur ein Stift in eine der beiden Steckeröffnungen 7 eingesteckt, so wippt bzw. kippt der Drehschieber 8 über mehrere Nocken 14', wodurch eine dieser abgesetzten Kanten in die Steckeröffnung des Berührungsschutz-Unterteils eingreift. Eine Drehbewegung des Drehschiebers wird somit wirksam unterbunden und die Steckeröffnungen 7 bleiben verschlossen.

In Abweichung der vorstehenden Erläuterungen ist es selbstverständlich auch möglich, den Drehschieber lediglich mit einem einzigen Federarm zu versehen, welcher entlang einer einzigen Führungsschiene des Berührungsschutz-Unterteils gleitet.

## Patentansprüche

1. Berührungsschutzvorrichtung für einen Steckdoseneinsatz einer Schutzkontakt-Steckdose, wobei an der Rückseite des Steckdoseneinsatzes
(1) ein Berührungsschutz-Unterteil (2) ausgebildet ist, in welchem ein federbelasteter Drehschieber (8) eingebracht ist, welcher über eine zentrale Bohrung (9) drehbeweglich auf einem zentral im Berührungsschutz-Unterteil (2) befindlichen Zapfen (3) aufgesetzt ist, mit einem Hauptkörper mit zwei Seitenarmen (10, 11) die im Steckdoseneinsatz eingebrachte Steckeröffnungen (7) zur Einführung von Steckerstiften eines Steckers verschließen und diese Steckeröffnungen (7) lediglich bei gleichzeitigem Eingriff beider Steckerstifte öffnen, **dadurch gekennzeichnet,**
- **dass** das Berührungsschutz-Unterteil (2) mindestens eine Führungsschiene (5, 6) für den Eingriff mindestens eines einstückig am Ende eines Seitenarmes des Drehschiebers (8) angeformten Federarmes (12, 13) aufweist,
- wobei bei geschlossener Position der mindestens eine Federarm (12, 13) über den Anfangsbereich der mindestens einen Führungsschiene (5, 6) greift und mit relativ geringer Federkraft gegen diese Führungsschiene drückt,
- wobei während der durch Einstecken eines Steckers bewirkten Drehung des Drehschiebers (8) von der geschlossenen in die geöffnete Position die den Federarm (12, 13) führende Führungsbahn der mindestens einen Führungsschiene (5, 6) zum Aufbau einer Federkraft im mindestens einen Federarm (12, 13) führt, welche sich mit fortschreitender Drehung des Drehschiebers erhöht,
- welche Federkraft eine selbsttätige Rückstellung des Drehschiebers (8) in die geschlossene Position nach dem Herausziehen des Steckers bewirkt.

2. Berührungsschutzvorrichtung nach Anspruch 1, **dadurch gekennzeichnet, dass** der Drehschieber (8) als Zwei-Komponenten-Spritzgießteil ausgebildet ist, bestehend aus einem relativ harten Kunststoffmaterial für den Hauptkörper mit Seitenarmen (10, 11) und einem relativ weichen Kunststoffmaterial für den mindestens einen Federarm (12, 13).

3. Berührungsschutzvorrichtung nach Anspruch 1 und/oder 2, **dadurch gekennzeichnet, dass** der mindestens eine Federarm (12, 13) über einen Nocken (14) längs der Führungsschiene (5, 6) gleitet.

4. Berührungsschutzvorrichtung nach einem der vorstehenden Ansprüche, **dadurch gekennzeichnet, dass** der Hauptkörper mit Seitenarmen (10, 11) des Drehschiebers (8) als schiefe Ebenen ausgebildete Eingriffsmulden für den Eingriff der Steckerstifte aufweist.

5. Berührungsschutzvorrichtung nach Anspruch 4, **dadurch gekennzeichnet, dass** der Drehschieber (8) Nocken (14') aufweist, über die er bei einseitiger Belastung lediglich einer Steckeröffnung (7) derart kippt, dass eine randseitig der Eingriffsmulde angeordnete abgesetzte Kante in die nicht vom Steckerstift beaufschlagte Steckeröffnung (7) eingreift und dort verrastet.

6. Berührungsschutzvorrichtung nach einem der vorstehenden Ansprüche, **dadurch gekennzeichnet, dass** eine Berührungsschutz-Abdeckung (15) zum Verschluss der Berührungsschutzvorrichtung dient, wobei diese Berührungsschutz-Abdeckung (15) Steckeröffnungen (17) für die Steckerstifte aufweist.

7. Berührungsschutzvorrichtung nach Anspruch 6, **dadurch gekennzeichnet, dass** der Zapfen (3) eine Rastverbindung (4) zum Aufnehmen der Berührungsschutz-Abdeckung (15) aufweist.

## Claims

1. A shock-hazard protective apparatus for a socket insert of a grounding-type socket outlet, with a bottom part (2) of the protective apparatus being formed on the rear side of the socket insert (1) in which a spring-loaded rotary slider (8) is introduced which is inserted in a rotatably movable manner via a central bore on a pin (3) situated centrally in the bottom part (2) of the protective apparatus and comprises a main body with two side arms (10, 11) which seal plug openings introduced into the socket insert for introducing plug pins of a plug and open said plug openings (7) merely upon simultaneous engagement of both plug pins, **characterized in that**
- the bottom part (2) of the protective apparatus comprises at least one guide rail (5, 6) for the engagement of at least one spring arm (12, 13) which is formed integrally on the end of one side arm of the rotary slider (8);
- with the at least one spring arm (12, 13) engaging in the closed position beyond the initial region of the at least one guide rail (5, 6) and pressing with a relatively low spring power against said guide rail;
- with the guideway of the at least one guide rail (5, 6) which guides the spring arm (12, 13) from the closed to the opened position during the rotation of the rotary slider (8) as caused by the insertion of the plug leading to the build-up of a spring force in the at least one spring arm (12, 13) which increases with progressive rotation of the rotary slider;
- which spring force causes an automatic return of the rotary slider (8) to the closed position after the withdrawal of the plug.

2. A shock-hazard protective apparatus according to claim 1, **characterized in that** the rotary slider (8) is configured as a two-component injection-molded part, consisting of a relatively hard plastic material for the main body with side arms (10, 11) and a relatively soft plastic material for the at least one spring arm (12, 13).

3. A shock-hazard protective apparatus according to claim 1 and/or 2, **characterized in that** the at least one spring arm (12, 13) slides over a cam (14) along the guide rail (5, 6).

4. A shock-hazard protective apparatus according to one of the preceding claims, **characterized in that** the main body with side arms (10, 11) of the rotary slider (8) comprises engaging recesses arranged as inclined planes for the engagement of the plug pins.

5. A shock-hazard protective apparatus according to claim 4, **characterized in that** the rotary slider (8) comprises cams (14'), over which it will tilt under a one-sided load of merely one plug opening (7) in such a way that an offset edge which is arranged at the edge of the engaging recess will engage in the plug opening (7) not inserted by the plug pin and will latch there.

6. A shock-hazard protective apparatus according to one of the preceding claims, **characterized in that** a shock-hazard protective cover (15) is used for covering the shock-hazard protective apparatus, with said shock-hazard protective cover (15) comprising openings (17) for the plug pins.

7. A shock-hazard protective apparatus according to claim 6, **characterized in that** the pin (3) comprises a latching connection (4) for receiving the shock-hazard protective covering (15).

## Revendications

1. Dispositif de protection contre les contacts pour un insert de prise électrique d'une prise électrique à contacts protégés, dans lequel une partie inférieure de protection contre les contacts (2) est formée sur l'arrière de l'insert de prise électrique (1) et reçoit un volet tournant (8) chargé par ressort qui est supporté avec possibilité de rotation par un trou central (9) sur un goujon (3) situé au centre de la partie inférieure de protection contre les contacts (2), avec un corps principal doté de deux bras latéraux (10, 11) qui ferment les ouvertures d'enfichage (7) ménagées dans l'insert de prise électrique pour l'introduction de fiches d'une prise mâle et ne dégagent ces ouvertures d'enfichage (7) que lorsque les deux fiches se mettent en prise simultanément, **caractérisé en ce que**
- la partie inférieure de protection contre les contacts (2) possède au moins un rail de guidage (5, 6) pour la prise d'au moins un bras de ressort (12, 13) formé d'un seul tenant à l'extrémité d'un bras latéral du volet tournant (8) ;
- le bras de ressort (12, 13) au nombre d'un au moins se mettant en prise, dans la position fermée, sur le début du rail de guidage (5, 6) au nombre d'un au moins et s'appuyant contre ce rail de guidage avec une force de ressort relativement faible ;
- la trajectoire de guidage du rail de guidage (5, 6) au nombre d'un au moins qui guide le bras de ressort (12, 13) provoquant, pendant la rotation du volet tournant (8) de la position fermée à la position ouverte provoquée par l'insertion d'une fiche, la constitution d'une force de ressort dans le bras de ressort (12, 13) au nombre d'un au moins, laquelle force augmente lorsque la rotation du volet tournant se poursuit ;
- laquelle force de ressort provoque un rappel automatique du volet tournant (8) dans la position fermée après le retrait de la fiche.

2. Dispositif de protection contre les contacts selon la revendication 1, **caractérisé en ce que** le volet tournant (8) est conformé comme une pièce moulée par injection à deux composants, composée d'une matière plastique relativement dure pour le corps principal avec les bras latéraux (10, 11) et d'une matière plastique relativement souple pour le bras de ressort (12, 13) au nombre d'un au moins.

3. Dispositif de protection contre les contacts selon la revendication 1 et/ou 2, **caractérisé en ce que** le bras de ressort (12, 13) au nombre d'un au moins coulisse à l'aide d'une came (14) le long du rail de guidage (5, 6).

4. Dispositif de protection contre les contacts selon l'une quelconque des revendications précédentes, **caractérisé en ce que** le corps principal du volet tournant (8) pourvu des bras latéraux (10, 11) possède des creux d'engagement conformés comme des plans inclinés pour l'engagement des fiches de connecteur.

5. Dispositif de protection contre les contacts selon la revendication 4, **caractérisé en ce que** le volet tournant (8) possède des cames (14') sous l'action desquelles il bascule, en cas de sollicitation unilatérale d'une seule ouverture de fiche (7), de telle manière qu'un bord décalé situé sur le bord du creux d'engagement se mette en prise et s'emboîte dans l'ouverture de fiche (7) non sollicitée par la fiche du connecteur.

6. Dispositif de protection contre les contacts selon l'une quelconque des revendications précédentes, **caractérisé en ce qu'**une couverture de protection contre les contacts (15) sert à fermer le dispositif de protection contre les contacts, laquelle couverture de protection contre les contacts (15) possède des ouvertures de fiche (17) pour les fiches du connecteur.

7. Dispositif de protection contre les contacts selon la revendication 6, **caractérisé en ce que** le goujon (3) possède un assemblage par emboîtement (4) destiné à recevoir la couverture de protection contre les contacts (15).
